# EUROPÄISCHE PATENTSCHRIFT

(11) **EP 0 505 585 B1**
(45) Veröffentlichungstag und Bekanntmachung des Hinweises auf die Patenterteilung: **28.06.1995**
(21) Anmeldenummer: 91103361.1
(22) Anmeldetag: 06.03.1991
(51) Int. Cl.: B65D 21/06, B65D 25/54

(54) **Behälter mit verschliessbarer, durchsichtiger Frontklappe**
Container with reclosable and transparent front closure
Réceptacle avec couvercle frontal transparent et refermable

(43) Veröffentlichungstag der Anmeldung: 30.09.1992
(73) Patentinhaber: Seitz, Peter, D-55543 Bad Kreuznach (DE)
(72) Erfinder: Seitz, Peter, D-55543 Bad Kreuznach (DE)

(56) Entgegenhaltungen:
- DE-A- 3 511 321
- GB-A- 2 015 968
- GB-A- 2 047 207

## Beschreibung

Es sind vergleichbare Lagerordnungskasten mit einer durchsichtigen Klappscheibe bekannt, die an ihren beiden Seitenrändern in nach oben offenen Führungsnuten geführt ist und die daher nach ihrem Herausschieben aus dem Stirnwandausschnitt ein loses, verlierbares Teil darstellt.

Ein derartiger Kasten ist beispielsweise durch die GB-A-2 047 207 bekannt geworden.

Eine unverlierbar am Kasten gesicherte Klappscheibenverriegelung ist durch die GB-A-2 015 968 vorbekannt.

Der Erfindung liegt die Aufgabe Zugrunde, eine gattungsgemäße, durchsichtige Klappscheibe in einem Stirnwandausschnitt eines Lagerordnungskastens derart zu gestalten, daß die Klappscheibe unverlierbar mit dem Lagerordnungskasten verbunden bleibt und die Voraussetzung dafür zu schaffen, daß auch ineinandergestapelte leere Lagerordnungskasten an dieser Stirnseite von Hand erfaßt und aus dem Stapel herausgehoben werden können. Ferner soll die Möglichkeit bestehen, durch ein zusätzliches an der Scheibe befestigbares Klappteil, ein Aufeinanderstapeln gefüllter Lagerordnungskasten zu erzielen.

Gelöst wird diese Aufgabe durch die im Patentanspruch 1 definierte Lösung.

Weitere, vorteilhafte Ausgestaltungen des Lagerordnungskastens sind in den Unteransprüchen gekennzeichnet.

Nachfolgend werden anhand der Zeichnung in den Figuren 1 bis 3 ein Ausführungsbeispiel der Erfindung mit einer Klappe und eine Ausführung der erweiterten Art mit zwei Klappen anhand der Figuren 4 bis 9 näher erläutert.

Es Zeigen :
- Figur 1 :: einen Teilquerschnitt durch einen Lagerordnungskasten mit einer Klappscheibe in angehobenem Zustand,
- Figur 2 :: den Gegenstand nach Figur 1, jedoch mit einer in Verschlußstellung arretierten Klappscheibe und
- Figur 3 :: eine Seitenansicht der Stirnseite eines Lagerordnungskastens mit in Verschlußstellung arretierter Klappscheibe.

Die Klappscheibe 1 ist mittels Achszapfen 2,2 in Langlöchern 3,3 am Seitenrand 4 des Stirnwandausschnitts eines Lagerordnungskastens 10 drehbar gelagert.

Die Klappscheibe 1 ist mit nach innen gerichteten hakenartigen Fortsätzen 5,5 versehen, welche sich an gegeneinandergerichteten Vorsprüngen 6,6 am Seitenrand 4 des Stirnwandausschnitts aufhängen lassen, um der Klappscheibe in ihrer Verschlußstellung eine Arretierung zu geben.

In Figur 1 ist in dem Bewegungsablauf der Klappscheibe 1 deren angehobener Zustand dargestellt, wogegen in Figur 2 ihr eingehängter Zustand gezeigt wird, bei welchem der hakenartige Fortsatz 5 den Vorsprung 6 am Seitenrand 4 hintergreift bzw. an diesem aufgehängt ist.

Wesentlich ist, daß die Klappscheibe 1 außenseitig eine als Tragleiste bzw. Traggriff dienende Profilkante 7 aufweist, an welcher der Lagerordnungskasten 10 mit den Fingern erfaßt und angehoben werden kann.

Das höhere Gewicht eines gefüllten Lagerordnungskastens 10 wird zweckmäßigerweise durch nach außen gerichtete Fortsätze 9,9 am Seitenrand des Stirnwandausschnitts aufgefangen, welche die Klappscheibe mit an ihren Seitenrändern gegeneinandergerichteten Vorsprüngen 8,8 untergreift. Die Achszapfen 2 sind dadurch von der Last des Gesamtgewichts des gefüllten Lagerordnungskastens 10 befreit.

Der oben beschriebene Lagerordnungskasten läßt sich auch mit heruntergeklappter Klappscheibe in andere gleich ausgebildete Lagerordnungskasten einstapeln, da sich die Klappscheibe beim Absenken eines Lagerordnungskastens beim Einstapelvorgang selbsttätig nach oben bewegt und in ihre Verschlußstellung begibt.

Die Profilkante 7 der Klappscheibe 1 gestattet es, jeden beliebigen von ineinandergestapelten Lagerordnungskasten zu ergreifen und nach oben aus dem Kastenstapel herauszubewegen.

Die zweite erweiterte Ausführungsform der Erfindung wird in den nachfolgend näher beschriebenen Figuren 4 bis 9 erläutert.

Es zeigen :
- Figur 4 :: die Klappscheibe in Schrägansicht gesehen, etwa in natürlicher Größe,
- Figur 5 :: die an der Klappscheibe angelenkte weitere Klappe in Schrägansicht und etwa in natürlicher Größe, die zum Aufeinanderstapeln der gefüllten Lagerordnungskästen dient,
- Figur 6 :: die beiden Klappen in zusammengebautem Zustand und in Verbindung mit einem Lagerordnungskasten in Schrägansicht gesehen und etwa in natürlicher Größe in der Weise auseinandergeklappt, daß mehrere Lagerordnungskästen auf den waagrecht verlaufen - den Klappen aufeinandergestapelt werden können,
- Figur 7 :: einen Einbauzustand der beiden Klappen, bei welchem diese parallel zueinander verlaufen, aber den Stirnwandausschnitt des Lagerordnungskastens verschließen,
- Figur 8 :: einen Einbauzustand der beiden Klappen, bei welchem diese ebenfalls parallel zueinander verlaufen, den Stirnwandausschnitt des Lagerordnungskastens aber offen lassen und
- Figur 9 :: im Querschnitt und vergrößert dargestellt die gelenkige Verbindung zwischen den beiden Klappen, die zwar ein Verschwenken der Klappe um 270° zu der Klappenscheibe erlaubt, die Klappe aber dann an der Klappscheibe arretiert, wenn Klappe und Klappscheibe parallel zueinander verlaufen.

Bei der in den Figuren 4 bis 9 dargestellten erweiterten Ausführungsform ist am oberen Ende der im Mittelbereich verbreitert ausgebildeten und quer zur Klappenscheibenebene verlaufenden laschenförmigen Fortsätze 13, 13 die Klappe 14 angelenkt, die in Bezug auf die Klappscheibe um 270° verdrehbar ist.

Im ausgeklappten Zustand stützt sich die Klappe 14 mit zwei seitlichen Klappenfortsätzen 15, 15 auf den Kastenseitenwänden 16,16 ab.

Außerdem sind stirnseitig an dem Kasten Ausnehmungen 17, 17 zur Aufnahme der Klappenfortsätze 15,15 vorgesehen, damit die Stirnseitenaußenwände der Kästen plan ausgebildet sind und keine Vorsprünge aufweisen.

Die Klappscheibe 1 weist an ihrer oberen Längskante 2 mit dieser Längskante fluchtende Drehachsen 18,18 auf, die den oberen Enden der zwei quer zur Klappenscheibenebene verlaufenden laschenförmigen Fortsätzen 13, 13 entspringen. In der Klappscheibe 1 sind diesen Drehachsen 18,18 gegenüberliegend elastische Arretiernasen 19,19 zugeordnet, die rampenartig ausgebildete Nocken 20,20 der an den Drehachsen angelenkten durchsichtigen Klappe 14 in deren Senkrechtstellung hintergreifen, wobei die Nocken 20,20 an der Außenseitig von die Drehachsen 18,18 nahezu vollständig scharnierartig umschließenden Klappenvorsprüngen 21, 21 vorgesehen sind.

Die in Figur 9 gegebene Darstellung zeigt die Klappbewegung der Klappe 14 um 270° von der Position 14' in die Position 14 in Richtung des Pfeils 22, so daß die Klappe 14 parallel zu der Klappscheibe 1 verläuft.

Bei diesem Bewegungsablauf drückt der Nocken 20 die Arretiernasen 19,19 vorübergehend in die Position 19', die dann wieder von der Position 19 abgelöst wird, wenn der Nocken 20 die Position 20 einnimmt.

Hierdurch ist gewährleistet, daß die zusätzliche Klappe 14 keinen Störungsfaktor darstellt, sondern immer eng an der Klappscheibe 1 anliegt, aber im um 270° ausgeklappten Fall gemäß Position 14' das Aufeinanderstapeln mehrerer gefüllter Lasterordnungskästen ermöglicht.
Die Darstellungen gemäß Fig. 4 und 6 bis 8 zeigen einen leistenförmigen Fortsatz 23 an der Unterkante der Klappscheibe.
Dieser leistenförmige Fortsatz 23 greift zur Fixierung der Senkrechtstellung der Klappscheibe 1 in eine in Fig. 8 gezeigte Nut 24 ein, die an der Oberseite des nach außen gerichteten Vorsprungs 12 vorgesehen ist.

## Patentansprüche

1. Lagerordnungskasten (10) mit einer einen Stirnwandausschnitt verschließbaren durchsichtigen Klappscheibe (1)
dadurch gekennzeichnet, daß
- an der waagrechten Stirnwandausschnittkante (11) ein in Kastenlängsachsrichtung nach außen gerichteter Vorsprung (12) vorgesehen ist,
- der außenseitig zwei parallel zueinander verlaufende und in einer Parallelebene zur Kastenstirnwandfläche liegende senkrechte Langlöcher (3,3) aufweist,
- in die zwei gegeneinander gerichtete miteinander fluchtende Achszapfen (2,2) eingreifen,
- die aus den unteren Enden von zwei elastischen, quer zur Klappscheibenebene verlaufenden laschenförmigen Fortsätzen (13,13) der Klappscheibe (1) vorspringen,
- daß die Klappscheibe (1) mittels zweier hakenförmiger Nasen (5,5),welche nach dem Zuklappen der Klappscheibe (1) zwei rampenförmige Vorsprünge (6,6) am Seitenrand (4) des Stirnwandausschnitts hintergreifen, in ihrer Verschlußstellung arretierbar ist und
- daß die Klappscheibe außenseitig eine als Traggriff dienende Profilkante (7) aufweist.

2. Lagerordnungskasten nach Anspruch 1
dadurch gekennzeichnet,
- daß an den oberen, in Höhe der geschlossenen Stirnwandoberkante liegenden Enden der zwei elastischen, quer zur Klappscheibenebene verlaufenden laschenförmigen Fortsätze (13,13) der Klappscheibe (1) eine weitere durchsichtige Klappe (14) angelenkt ist,
- die sich mit zwei in Klappenlängsachsrichtung verlaufenden, miteinander fluchtenden und auseinander gerichteten Klappfortsätzen (15,15) bei Waagrechtstellung der Klappen auf den Oberkanten der Kastenseitenwände (16,16) abstützt.

3. Lagerordnungskasten nach Anspruch 2,
dadurch gekennzeichnet, daß
- die zwei elastischen, quer zur Klappenscheibenebene verlaufenden laschenförmigen Fortsätze (13,13) der Klappscheibe (1) in ihrem Mittelbereich so weit verbreitert ausgebildet sind,
- daß die von den laschenförmigen Fortsätzen (13,13) getragene Klappscheibe (1) mit der Kastenstirnwandinnenfläche und
- die an den oberen Enden der laschenförmigen Fortsätze (13,13) angelenkte Klappe (14) mit der Kastenstirnwandaußenfläche bündig abschließt.

4. Lagerordnungskasten nach Anspruch 2,
dadurch gekennzeichnet, daß
an der Kastenstirnwandaußenfläche Ausnehmungen (17,17) zur Aufnahme der zwei auseinander gerichteten Klappenfortsätze (15,15) vorgesehen sind.

5. Lagerordnungskasten nach Anspruch 2,
dadurch gekennzeichnet, daß
- die Klappscheibe (1) an ihrer oberen Längskante zwei mit dieser Längskante fluchtende Drehachsen (18,18) aufweist, die den oberen Enden der zwei quer zur Klappenscheibenebene verlaufenden laschenförmigen Fortsätzen (13,13) entspringen,
- daß in der Klappscheibe (1) den Drehachsen (18,18) gegenüberliegend elastische Arretiernasen (19,19) angeordnet sind,
- die rampenartig ausgebildete Nocken (20,20) der an den Drehachsen (18,18) angelenkten durchsichtigen Klappe (14) in deren Senkrechtstellung hintergreifen,
- wobei die Nocken (20,20) an der Außenseite von die Drehachsen (18,18) nahezu vollständig scharnierartig umschließenden Klappenvorsprüngen (21,21) vorgesehen sind.

6. Lagerordnungskasten nach Anspruch 1,
dadurch gekennzeichnet, daß
- die Klappscheibe (1) an ihren Seitenrändern gegeneinander gerichtete Vorsprünge (8,8) aufweist,
- welche in Kastenlängsachsrichtung und nach außen gerichtete Fortsätze (9,) am Seitenrand (4) des Stirnwandausschnitts untergreifen.

7. Lagerordnungskasten nach Anspruch 1 oder 2,
dadurch gekennzeichnet, daß der nach außen gerichtete Vorsprung (12) an der Stirnwandausschnittkante (11) an seiner Oberseite eine Nut (24) aufweist, in welche ein leistenförmiger Fortsatz (23) an der Unterkante der Klappscheibe (1) als Feder -zur Fixierung der Senkrechtstellung der Klappscheibe (1)- eingreift.

## Claims

1. A storage tidy box (10) having a transparent flap plate (1) closing an end wall cut-out, characterised in that
- a projection (12) which is outwardly oriented in the longitudinal direction of the box is provided at the horizontal edge (11) of the end wall cut-out,
- which projection has two vertical elongated holes (3, 3) on its outside, which extend parallel to each other and which are situated in a plane parallel to the end wall face of the box,
- in which elongated holes two pivots (2, 2) engage, which are aligned with each other and oriented towards each other,
- which pivots project from the lower ends of two resilient, tab-like extensions (13, 13) of the flap plate (1) which extend transversely to the plane of the flap plate,
- that the flap plate (1) can be locked in its closed position by means of two hook-like lugs (5, 5) which engage behind two ramp-like projections (6, 6) at the side edge (4) of the end wall cut-out after the flap plate (1) has been snapped shut, and
- that the flap plate has a shaped edge (7) serving as a carrying handle on its outside.

2. A storage tidy box according to claim 1, characterised in that
- an additional transparent flap (14) is hinged to the upper ends situated at the height of the upper edge of the closed end wall of the two resilient tab-like extensions (13, 13) of the flap plate (1) which extend transversely to the plane of the flap plate,
- which additional flap is supported, when the flaps are positioned horizontally on the upper edges of the box sidewalls (16, 16), by means of two flap extensions (15, 15) which extend in the direction of the longitudinal axis of the flap, which are aligned with each other and which are oriented away from each other.

3. A storage tidy box according to claim 2, characterised in that
- the two resilient, tab-like extensions (13, 13) of the flap plate (1) which extend transversely to the plane of the flap plate are of widened construction in their middle regions so that
- the flap plate (1) supported by the tab-like extensions (13, 13) terminates at the inner face of the box end wall
and
- the flap (14) hinged to the upper ends of the tab-like extensions (13, 13) terminates flush with the outer face of the box end wall.

4. A storage tidy box according to claim 2, characterised in that recesses (17, 17) for receiving the two flap extensions (15, 15) oriented away from each other are provided on the outer face of the box end wall.

5. A storage tidy box according to claim 2, characterised in that
- the flap plate (1) has two hinge pins (18, 18) at its upper longitudinal edge, which are aligned with this longitudinal edge and which arise from the upper ends of the two tab-like projections (13, 13) extending transversely to the plane of the flap plate,
- that resilient locking catches (19, 19) are disposed opposite the hinge pins (18, 18) in the flap plate (1),
- which locking catches engage behind cams (20, 20) of ramp-like construction on the transparent flap (14) coupled to the hinge pins (18, 18) when the latter flap is in its vertical position,
- wherein the cams (20, 20) are provided on the outside of flap projections (21, 21) which almost completely surround the hinge pins (18, 18) in the manner of a hinge.

6. A storage tidy box according to claim 1, characterised in that
- the flap plate (1) has mutually oriented projections (8, 8) at its side edges,
- which projections engage below extensions (9) oriented outwards and in the longitudinal direction of the box at the side edge (4) of the end wall cut-out.

7. A storage tidy box according to claim 1 or 2, characterised in that the outwardly oriented projection (12) at the edge (11) of the end wall cut-out has a groove (24) on its upper face in which a strip-shaped extension (23) on the lower edge of the flap plate (1) engages as a spring for fixing the vertical position of the flap plate (1).

## Revendications

1. Bac de stockage (10) avec une plaque rabattable (1) transparente fermant une section de paroi frontale, caractérisé en ce que
- une saillie (12), dirigée vers l'extérieur dans le sens axial longitudinal du bac, est prévue sur le bord horizontal (11) de la section de paroi frontale,
- cette saillie présente, côté externe, deux trous longitudinaux verticaux (3, 3) parallèles entre eux, situés dans un plan parallèle à la surface de paroi frontale du bac,
- des tourillons (2, 2) en vis-à-vis, alignés l'un sur l'autre, s'engagent dans ces trous,
- les tourillons dépassent des extrémités inférieures de deux prolongements (13, 13) élastiques en forme d'éclisse de la plaque rabattable (1), situés à la transversale du plan de cette dernière,
- la plaque rabattable (1) est bloquée dans sa position de fermeture au moyen de deux ergots (5, 5) en forme de crochet qui enserrent, après le rabattement de la plaque (1), deux saillies en forme de rampe (6, 6), prévues sur le bord latéral (4) de la section de paroi frontale, et en ce que
- la plaque rabattable présente côté externe un bord profilé (7) servant de poignée de transport.

2. Bac de stockage suivant la revendication 1, caractérisé en ce que
- un autre a battant (14) transparent s'articule sur les extrémités supérieures, situées au niveau du bord supérieur fermé de la paroi frontale, de prolongements (13, 13) en forme d'éclisse de la plaque rabattable (1), prévus à la transversale du plan de cette dernière,
- l'abattant s'appuie sur les bords supérieurs des parois latérales (16, 16) des bacs, en position horizontale des abattants, par deux prolongements (15, 15) en vis-à-vis, alignés l'un sur l'autre et situés dans le sens longitudinal axial de l'abattant.

3. Bac de stockage suivant la revendication 2, caractérisé en ce que
- les deux prolongements élastiques (13, 13) en forme d'éclisse de la plaque rabattable (1), situés à la transversale du plan de cette dernière, sont suffisamment élargis dans leur zone centrale pour que
- la plaque rabattable (1), supportée par les prolongements (13, 13) en forme d'éclisse, affleure avec la surface interne de la paroi frontale du bac, et que
- l'abattant (14), articulé sur les extrémités supérieures des prolongements (13, 13) en forme d'éclisse, affleure avec la surface externe de la paroi frontale du bac.

4. Bac de stockage suivant la revendication 2, caractérisé en ce que des évidements (17, 17) sont prévus sur la surface externe de la paroi frontale du bac, pour recevoir les deux prolongements (15, 15) de l'abattant en vis-à-vis.

5. Bac de stockage suivant la revendication 2, caractérisé en ce que
- la plaque rabattable (1) présente sur son bord longitudinal supérieur deux pivots (18, 18) alignés sur ce bord, qui partent des extrémités supérieures des deux prolongements (13, 13) en forme d'éclisse, situés à la transversale du plan de la plaque,
- des ergots d'arrêt élastiques (19, 19) sont disposés dans la plaque rabattable (1), en vis-à-vis des pivots (18, 18),
- les ergots d'arrêt enserrent des cames (20, 20), réalisées à la manière de rampes, de l'abattant transparent (14) articulé sur les pivots (18, 18), en position verticale de ce dernier,
- les cames (20, 20) sont prévues sur le côté externe de saillies (21, 21) de l'abattant, qui enveloppent à la manière de charnière et quasi-intégralement les pivots (18, 18).

6. Bac de stockage suivant la revendication 1, caractérisé en ce que
- la plaque rabattable (1) présente des saillies (8, 8) en vis-à-vis sur ses bords latéraux,
- les saillies enserrent par le bas des prolongements (9), dirigés vers l'extérieur et dans le sens axial longitudinal du bac, sur le bord latéral (4) de la section de paroi frontale.

7. Bac de stockage suivant l'une des revendications 1 ou 2, caractérisé en ce que la saillie (12) dirigée vers l'extérieur, sur le bord (11) de la section de paroi frontale, présente sur sa face supérieure une rainure (24), dans laquelle s'engage un prolongement (23) en forme de barre, prévu sur le bord inférieur de la plaque rabattable (1) sous forme de ressort, pour fixer la position verticale de la plaque (1).
